# EUROPÄISCHE PATENTSCHRIFT

(11) **EP 3 968 819 B1**
(45) Veröffentlichungstag und Bekanntmachung des Hinweises auf die Patenterteilung: **29.03.2023**
(21) Anmeldenummer: 20724777.6
(22) Anmeldetag: 04.05.2020
(51) Int. Cl.: A47B 88/90

(54) **SEITENZARGE FÜR EINEN SCHUBKASTEN**
SIDE PANEL FOR A DRAWER
GLISSIÈRE LATÉRALE POUR UN TIROIR

(30) Priorität: 17.05.2019 DE 102019113101
(43) Veröffentlichungstag der Anmeldung: 23.03.2022
(73) Patentinhaber: Paul Hettich GmbH & Co. KG, 32278 Kirchlengern (DE)
(72) Erfinder: STAUFENBERG, Gerrit, 48143 Münster (DE)
(74) Vertreter: Dantz, Jan Henning
(86) Internationale Anmeldenummer: PCT/EP2020/062305
(87) Internationale Veröffentlichungsnummer: WO 2020/233966

(56) Entgegenhaltungen:
- EP-A2- 0 865 745

## Beschreibung

Die vorliegende Erfindung betrifft eine Seitenzarge für einen Schubkasten, die an einer Vorderseite Mittel zur Verbindung mit einer Frontblende und an einer Rückseite Mittel zur Verbindung mit einer Rückwand aufweist, wobei die Seitenzarge eine ein- oder mehrteilige Umhüllung sowie eine Vielzahl von ineinandergesteckten Formteilen aufweist, die einen Kern für die Umhüllung bilden, und ein Verfahren zur Herstellung einer Seitenzarge eines Schubkastens.

Die DE 10 2017 121 597 A1 offenbart einen Schubkasten, bei dem eine Seitenzarge durch eine dünnwandige Umhüllung und einen in der Umhüllung angeordneten Kern gebildet ist. Der innere Kern umfasst eine Vielzahl von Formteilen, die ineinandergesteckt sind und der Seitenzarge die notwendige Stabilität verleihen. Die aus Kunststoff gebildeten Formteile und die aus einem dünnen Stahlblech gebildete Umhüllung können aufgrund von Toleranzen in der Länge variieren, gerade weil sich die Toleranzen an den Formteilen in Längsrichtung addieren. Dies kann zu einer Spaltbildung oder zu erhöhten Anpresskräften an den Enden der Seitenzarge des Schubkastens führen.

In der EP 865 745 ist eine Schublade offenbart, bei der an einer Wanne in eine hohle Seitenzarge zwei miteinander verbindbare Profile einschiebbar sind. Die Profile weisen endseitig Rastelemente für eine Fixierung auf.

Es ist daher Aufgabe der vorliegenden Erfindung eine Seitenzarge für einen Schubkasten zu schaffen, die in Längsrichtung exakt in der gewünschten Länge herstellbar ist. Ferner soll ein effektives Verfahren zur Herstellung einer Seitenzarge eines Schubkastens bereitgestellt werden.

Diese Aufgabe wird mit einer Seitenzarge mit den Merkmalen des Anspruches 1 und einem Verfahren zur Herstellung einer Seitenzarge eines Schubkastens mit den Merkmalen des Anspruches 11 gelöst.

Bei der erfindungsgemäßen Seitenzarge umfasst der Kern mindestens zwei Formteile, zwischen denen ein Ausgleichselement vorgesehen ist, wobei der Abstand zwischen den beiden Formteilen in Längsrichtung der Seitenzarge durch Strecken oder Stauchen des Ausgleichselementes verstellbar ist. Dadurch können Toleranzen bei der Herstellung der Formteile ausgeglichen werden, um den Kern in exakt der gewünschten Länge relativ zu der Umhüllung herzustellen. Gerade bei Einsatz unterschiedlicher Materialien, wie einem dünnen Stahlblech und Formteilen aus Kunststoff, kann somit eine exaktere Positionierung der Formteile an den Enden der Seitenzarge gewährleistet werden. Das Ausgleichselement ermöglicht dabei eine Verstellung in Längsrichtung der Seitenzarge, kann aber senkrecht hierzu in Richtung der Breite der Seitenzarge formstabil ausgebildet sein, um die Umhüllung auch im Bereich des Ausgleichselementes abzustützen.

Vorzugsweise liegt der durch das Ausgleichselement ermöglichte Verstellweg in einem Bereich zwischen - 4 mm bis + 4 mm, insbesondere zwischen - 2 mm und +2 mm. Bei längeren Kernen aus mehr als 3 Formteilen können optional auch mehrere Ausgleichselemente an einer Seitenzarge vorgesehen werden.

Das Ausgleichselement ist vorzugsweise als flexibles Element integral mit mindestens einem der beiden Formteile, bevorzugt auch mit beiden Formteilen, ausgebildet. Die Formteile und das Ausgleichselement können aus Kunststoff, beispielsweise als Spritzgussteile, hergestellt sein. Das flexible Element kann dabei biegbare Stege umfassen, die die beiden Formteile miteinander verbinden. Die biegbaren Stege können dabei V-förmig, U-förmig, bogenförmig, gewölbt oder mäanderförmig ausgebildet sein, um eine Verstellbarkeit in Längserstreckung zu ermöglichen. Alternativ oder zusätzlich können die biegbaren Stege geneigt zur Längsrichtung ausgebildet sein, um die beiden Formteile in Längsrichtung relativ zueinander verstellen zu können. Die Stege des Ausgleichselementes können dabei die gleiche Breite besitzen wie die Formteile, so dass die Umhüllung auch in diesem Bereich abgestützt ist.

Alternativ oder zusätzlich kann das Ausgleichselement zweiteilig ausgebildet sein. Das Ausgleichselement kann Rast- oder Klemmelemente enthalten, die gestuft oder stufenlos über Form- und/ oder Kraftschluss eine Verkürzung oder Verlängerung zwischen zwei Formteilen in einem vorgegebenen Bereich zulassen und so eine Verstellung der beiden Formteile relativ zueinander ermöglichen. Hierbei kann durch Klemmkräfte oder Rastmittel, in einem zwei- oder mehrteiliger Aufbau, eine Formteilseite zu einer anderen Formteilseite verschieblich gehalten werden, wobei eine oder beide Seiten Rast- oder Klemmelemente bereitstellt, die mit geeigneten Strukturen der anderen Seite zusammenwirken. Beispielsweise kann ein Teil des Ausgleichselementes als Einsteckteil, insbesondere als Steg, ausgebildet sein, da in ein Aufnahmeteil an einem benachbarten Formteil einsteckbar ist. Das Aufnahmeteil kann eine Aufnahme zwischen zwei Stegen ausbilden und das Einsteckteil klemmend oder rastend fixieren.

Bei der Verwendung von flexiblen Elementen oder Klemmelementen im Ausgleichselement kann auch zusätzlich ein Endanschlag eingesetzt werden, das ein Überstrecken oder Stauchen des flexiblen Elements eingrenzt bzw. ein Lösen der Klemmelemente durch Auseinanderziehen verhindert.

Dieser Endanschlag kann dabei sowohl integral, vorzugsweise als Vorsprung, am flexiblen Element oder Klemmelement als auch als separates Element am Ausgleichselement ausgebildet sein.

An den Formteilen des Kerns der Seitenzarge kann eine Nut zum Einfügen eines Randes eines Bodens des Schubkastens ausgebildet sein, um die Seitenzarge stabil mit einem Boden verbinden zu können.

Für einen geringen Materialeinsatz können die Formteile zumindest teilweise aus einer durch Waben oder Zellen gebildeten hohlen Stützstruktur bestehen. Dies ermöglicht eine hohe Stabilität bei geringem Materialeinsatz.

Die Umhüllung wird erfindungsgemäß mit dem Kern verklebt, wobei die Umhüllung aus einem oder mehreren dünnwandigen Elementen, insbesondere aus einem gebogenen Blech, hergestellt ist.

Die so gebildete Seitenzarge kann insbesondere bei einem Schubkasten eingesetzt werden, der bei Möbeln oder Haushaltsgeräten eingebaut wird.

Bei dem erfindungsgemäßen Verfahren werden zunächst eine Vielzahl von Formteilen zu einem länglichen Kern zusammengesteckt, wobei die einzelnen Formteile in Längsrichtung an den Rändern hierzu entsprechende Konturen aufweisen können, beispielsweise mit Nut und Feder oder anderen Geometrien. Zumindest zwischen zwei Formteilen oder innerhalb eines Formteils ist dabei ein Ausgleichselement vorgesehen. In einem weiteren Schritt wird Klebemittel zwischen einer Umhüllung und dem Kern aufgebracht, wahlweise nur an der Umhüllung oder nur an dem Kern oder an beiden. Ferner wird die Länge des Kerns durch Strecken oder Zusammendrücken des mindestens einen Ausgleichselementes geändert. Die vorstehend genannten Schritte können in beliebiger Reihenfolge durchgeführt werden. Am Ende wird das Klebemittel ausgehärtet, um die Umhüllung an den in der Länge verstellten Kern anzukleben. Die Erfindung wird nachfolgend anhand eines Ausführungsbeispiels mit Bezug auf die beigefügten Zeichnungen näher erläutert. Es zeigen:
- Figur 1: eine perspektivische Ansicht eines Schubkastens mit einer erfindungsgemäßen Seitenzarge;
- Figur 2: eine perspektivische Ansicht der Seitenzarge des Schubkastens der Figur 1;
- Figur 3: eine Ansicht des Kerns der Seitenzarge der Figur 2 ohne Umhüllung;
- Figur 4: eine Ansicht des Kerns ohne die endseitigen Elemente zur Verbindung mit einer Frontblende und einer Rückwand;
- Figur 5: eine Detailansicht zweier Formteile, zwischen denen ein Ausgleichselement vorgesehen ist;
- Figur 6: eine perspektivische Ansicht eines weiteren Ausführungsbeispiels mit einem Ausgleichselement;
- Figur 7: eine perspektivische Ansicht eines Formteils des Kerns, und
- Figuren 8 bis 14: Detailansichten zu modifizierten Ausgestaltungen von Ausgleichselementen.

Ein Schubkasten 1 umfasst einen Boden 2, eine Rückwand 3, die zwei Seitenzargen 4 miteinander verbindet, und eine nicht dargestellte Frontblende. Die Frontblende wird an den beiden Seitenzargen 4 an Mitteln 5 zur Verbindung mit der Frontblende, die in dem dargestellten Ausführungsbeispiel als Dübel ausgebildet sind, festgelegt.

In Figur 2 ist eine Seitenzarge 4 im Detail ohne die anderen Bauteile gezeigt, wobei an einer Vorderseite Mittel 5 zur Verbindung mit einer Frontblende vorgesehen sind, und statt der zwei Dübel vier Dübel gezeigt sind. Die Seitenzarge 4 umfasst eine äußere sichtbare Umhüllung mit einer Innenwand 7 und einer Außenwand 8, die einen Kern umgeben. Die Umhüllung kann aus einem oder mehreren dünnwandigen Elementen hergestellt sein, insbesondere einem gebogenen Blech. Unterhalb der Innenwand 7 ist eine Nut 6 zum Einfügen eines Randes des Bodens 2 des Schubkastens ausgebildet.

In Figur 3 ist ein Kern 10 der Seitenzarge 4 gezeigt, der mit der nicht dargestellten Umhüllung verklebt wird. Der Kern 10 umfasst eine Vielzahl von Formteilen 11, 12, 13, 15 und 17, die zumindest an einem Rand mit einem benachbarten Formteil formschlüssig verbunden sind. Die Formteile 11, 12, 13, 15 und 17 sind im Wesentlichen plattenförmig ausgebildet, wobei die Anzahl der Formteile variiert werden kann, um die Länge des Kerns 10 zu ändern. An dem endseitigen Formteil 15, das an einer Vorderseite angeordnet ist, sind Halteelemente 16 vorgesehen, an denen Mittel 5 zur Verbindung mit einer Frontblende angeordnet sind. Die Halteelemente 16 sind an dem Formteil 15 verstellbar gehalten, um eine Seiten- und/oder Höhenverstellung der Frontblende relativ zu der Seitenzarge 4 vornehmen zu können.

An dem in Längsrichtung gesehen letzten Formteil 17 sind Mittel 9 zur Verbindung mit einer Rückwand 3 vorgesehen, die ein winkelförmiges Haltemittel umfassen, an dem die Rückwand 3 über Befestigungsmittel fixiert werden kann.

Alle Formteile 11, 12, 13, 15 und 17 weisen eine Nut 6 auf, in die ein Rand des Bodens 2 einfügbar ist.

Zwischen den Formteilen 12 und 13 ist ein Ausgleichselement 14 vorgesehen, mittels dem die Länge des aus den Formteilen 11, 12, 13, 15 und 17 gebildeten Kerns 10 verstellt werden kann.

Die Figur 4 zeigt einen Kern der Seitenzarge ohne Bestückung mit Mittel 5, 9 zur Verbindung, hier können alternativ erst nach dem Fügen der Umhüllung die Mittel 5, 9 zur Verbindung gesetzt werden.

Die beiden Formteile 12 und 13 sind im Detail in Figur 5 gezeigt. Das Formteil 12 umfasst an seiner Vorderseite durch zwei Stege gebildete Aufnahmen 19, in die mindestens eine Feder oder ein Vorsprung 20 eines benachbarten Formteils 11, 15 eingefügt werden kann. Das Formteil 13 weist an seiner Rückseite Vorsprünge 20 auf, die in eine Aufnahme 19 eines benachbarten Formteils 11, 17 eingefügt werden können. Die Formteile 12 und 13 weisen an der Oberseite Vorsprünge 25 auf, an denen die Umhüllung 7 und 8 mechanisch eingehängt werden kann, die aber zusätzlich auch noch zur Führung von Leitungen eingesetzt werden können. Im Bereich der Nut 6 sind Öffnungen 26 zum Verschrauben des Bodens 2 mit den Formteilen 12 und 13 vorgesehen.

Um die Länge des Kerns 10 bei der Herstellung der Zarge zu ändern, ist zwischen den Formteilen 12 und 13 ein Ausgleichselement 14 in Form flexibler Elemente aus biegbaren Stegen vorgesehen, die integral mit den beiden Formteilen 12 und 13 ausgebildet sind. Die Stege sind dabei V-förmig angeordnet, so dass sich beide Schenkel des Steges geneigt zu einer Längsrichtung der Seitenzarge 4 erstrecken und somit der Abstand zwischen den beiden Formteilen 12 und 13 durch Stauchen oder Auseinanderziehen der Formteile 12 und 13 verändert werden kann. Die Stege des Ausgleichselementes 14 besitzen dabei die gleiche Breite wie die Formteile 12 und 13, so dass die Umhüllung auch im Bereich des Ausgleichselementes 14 stabil abgestützt ist.

Die Formteile 12 und 13 umfassen oberhalb der Nut eine Stützstruktur 18 aus Waben, die bezogen auf das ausgefüllte Volumen mindestens 70 % an Hohlräumen aufweist. Nur benachbart zu der Nut 6 ist ein Teil der Formteile 12 und 13 aus Vollmaterial gebildet. Die Stützstruktur 18 nimmt vorzugsweise mindestens 40 % des Volumens der Formteile 12 und 13 ein.

In Figur 6 ist das Mittel 9 zur Verbindung der Seitenzarge 4 mit der Rückwand 3 gezeigt, das ein winkelförmiges Element mit einer rückseitigen Platte umfasst, die mit der Rückwand 3 verschraubt werden kann, wobei auch andere Befestigungsmittel vorgesehen werden können. Zwischen dem rückseitigen Befestigungsmittel und einem Haltemittel 22, das an dem letzten Formteil 17 fixiert werden kann, befindet sich ein Ausgleichselement 21 in Form flexibler Elemente aus biegbaren Stegen und einem Anschlagelement. Dadurch kann der Abstand der Rückwand 3 relativ zu der Umhüllung 7 und 8 ebenfalls verändert werden.

Die Position des Ausgleichselementes 14 oder 21 kann an der Seitenzarge 4 frei gewählt werden. Das flexible Ausgleichselement kann wahlweise mittig zwischen zwei benachbarten Formteilen 12 und 13 angeordnet sein oder endseitig, wie dies bei dem als Formteil ausgebildeten Haltemittel 22 gezeigt ist. Zudem können an dem Kern 10 in Längsrichtung auch mehrere Ausgleichselemente 14 und 21 vorgesehen sein.

In Figur 7 ist ein Formteil 11 gezeigt, das kein Ausgleichsmittel besitzt. Das Formteil 11 besitzt in Längsrichtung der Seitenzarge 4 eine Seite mit einer aus zwei Stegen gebildeten Aufnahme 19 und an der gegenüberliegenden Seite Vorsprünge 20, die in die Aufnahme 19 eines benachbarten Formteils 11 einsteckbar sind. Die Geometrie der Aufnahme 19 und der Vorsprünge 20 kann entsprechend den Anforderungen an die Festigkeit gewählt werden. Jedes Formteil 11 umfasst oberhalb der Nut 6 zur Aufnahme des Randes des Bodens 2 eine mit Hohlräumen versehene Stützstruktur 18, insbesondere eine Wabenstruktur, die zumindest zu 70 % aus Hohlräumen besteht.

Zur Montage einer Seitenzarge 4 werden zunächst Formteile 11 ineinandergesteckt und dann mindestens ein mit den Formteilen 12 und 13 verbundenes oder integral ausgebildetes Ausgleichselement 14 eingesetzt und gegebenenfalls weitere Formteilen 11 verbunden, bis die gewünschte Länge des so gebildeten Kerns 10 erhalten wird. Ferner wird eine Umhüllung mit der Innenwand 7 und der Außenwand 8 bereitgestellt, und es wird Klebemittel wahlweise auf die Umhüllung und/oder den Kern 10 aufgebracht. Der Kern 10 wird durch Strecken oder Stauchen in Längsrichtung der Seitenzarge verstellt, damit der Kern 10 exakt die gewünschte Länge besitzt, bevor der so verstellte Kern 10 mit der Umhüllung 7 und 8 verklebt wird. Nach dem Abbinden des Klebemittels ist so eine Rückstellung des Kerns 10 nicht mehr möglich.

In Figur 8 ist ein Ausgleichselement 30 in Form eines gewölbten Steges gezeigt, der schlaufenförmig ausgebildet ist und die beiden Formteil 12 und 13 in einem gewissen Bewegungsbereich flexibel aneinanderhält.

In der Figur 9 ist ein zweiteiliges Ausgleichselement gezeigt. Ein erster Teil des Ausgleichselementes ist als stegförmiges Einsteckteil 32 ausgebildet, das in ein Aufnahmeteil an einem benachbarten Formteil 12 einsteckbar ist. Das Aufnahmeteil umfasst dabei eine Aufnahme zwischen zwei Stegen 31, die hakenförmig ausgebildet sind und an einem Endabschnitt einen nach innen ragenden Haltesteg 33 aufweisen, an denen das Einsteckteil 32 klemmend fixiert ist.

In Figur 10 ist anders als bei Figur 9 das stegförmige Einsteckteil 32 mit einer Riffelung 34 an der Oberfläche versehen, so dass die Verbindung mit den Haltestegen 33 des Aufnahmeteils rastend, also in Stufen erfolgt.

Die Figur 11 zeigt ein Ausgleichselement bei dem das Aufnahmeteil wie in den Figuren 9 und 10 ausgebildet ist, aber an dem Einsteckteil 32 ein verbreiteter Kopfabschnitt 35 ausgebildet ist, der in der Aufnahme hinter den Haltestegen 33 verrastet ist.

In Figur 12 ist ein Aufnahmeteil gezeigt, bei dem an den zwei Stegen 31 des Aufnahmeteils ein Winkelabschnitt 36 ausgebildet ist und zwischen den zwei Schenkeln des Winkelabschnittes 36 das stegförmige Einsteckteil 32 eingefügt ist.

In den Figuren 9 bis 12 sind die beiden Stege 31 des Aufnahmeteils aufeinander zulaufend ausgebildet. In Figur 13 weist das Aufnahmeteil zwei aufspreizende Stege 37 auf, an denen jeweils ein Winkelabschnitt 36 angeformt ist, wobei das stegförmige Einsteckteil 32 in das Aufnahmeteil eingesteckt ist.

In Figur 14 ist eine Variante eines Ausgleichselementes mit einem stegförmigen Einstecketeil 32 gezeigt, der an zwei hakenförmigen Stegen 39 klemmend gehalten ist. Die hakenförmigen Stege 39 sind dabei verschwenkbar an einem benachbarten Wandabschnitt 38 angeformt.

Die Anzahl der Ausgleichselemente zwischen zwei oder mehr Formteilen kann je nach den Einbauanforderungen variiert werden.

### Bezugszeichenliste

- 1: Schubkasten
- 2: Boden
- 3: Rückwand
- 4: Seitenzarge
- 5: Mittel zur Verbindung
- 6: Nut
- 7: Innenwand
- 8: Außenwand
- 9: Mittel zur Verbindung
- 10: Kern
- 11: Formteil
- 12: Formteil
- 13: Formteil
- 14: Ausgleichselement
- 15: Formteil
- 16: Halteelement
- 17: Formteil
- 18: Stützstruktur
- 19: Aufnahme
- 20: Vorsprung
- 21: Ausgleichselement
- 22: Haltemittel
- 25: Vorsprung
- 26: Öffnung
- 30: Ausgleichselement
- 31: Steg
- 32: Einsteckteil
- 33: Haltesteg
- 34: Riffelung
- 35: Kopfabschnitt
- 36: Winkelabschnitt
- 37: Steg
- 38: Wandabschnitt
- 39: hakenförmiger Steg

## Patentansprüche

1. Seitenzarge (4) für einen Schubkasten (1), die an einer Vorderseite Mittel (5) zur Verbindung mit einer Frontblende und an einer Rückseite Mittel (9) zur Verbindung mit einer Rückwand (3) aufweist, wobei die Seitenzarge (4) eine ein- oder mehrteilige Umhüllung (7, 8) sowie eine Vielzahl von ineinandergesteckten Formteilen (11, 12, 13, 15, 17) aufweist, die einen Kern (10) für die Umhüllung (7, 8) bilden, wobei zwischen mindestens zwei Formteilen (12, 13) ein Ausgleichselement (14) vorgesehen ist, und der Abstand zwischen den beiden Formteilen (12, 13) in Längsrichtung der Seitenzarge (4) durch Strecken oder Stauchen des Ausgleichselements (14, 30) verstellbar ist, **dadurch gekennzeichnet, dass** die Umhüllung (7, 8) mit dem Kern (10) verklebt ist.

2. Seitenzarge nach Anspruch 1, **dadurch gekennzeichnet, dass** der durch das Ausgleichselement (14, 30) ermöglichte Verstellweg in einem Bereich zwischen - 4 mm bis + 4 mm, vorzugsweise - 2 mm bis +2 mm, liegt.

3. Seitenzarge nach Anspruch 1 oder 2, **dadurch gekennzeichnet, dass** das Ausgleichselement (14, 30) integral mit mindestens einem der beiden Formteile (12, 13) ausgebildet ist.

4. Seitenzarge nach Anspruch 3, **dadurch gekennzeichnet, dass** das Ausgleichselement (14, 30) integral mit beiden Formteilen (12, 13) ausgebildet ist.

5. Seitenzarge nach einem der vorhergehenden Ansprüche, **dadurch gekennzeichnet, dass** das Ausgleichselement (14, 30) flexible Elemente mit biegbaren Stegen umfasst, die die beiden Formteile (12, 13) miteinander verbinden.

6. Seitenzarge nach Anspruch 5, **dadurch gekennzeichnet, dass** die biegbaren Stege V-förmig, U-förmig, bogenförmig, gewölbt oder mäanderförmig ausgebildet sind und parallel oder geneigt zur Längsrichtung der Seitenzarge ausgerichtet sind.

7. Seitenzarge nach einem der vorhergehenden Ansprüche, **dadurch gekennzeichnet, dass** das Ausgleichselement zweiteilig ausgebildet ist und ein Teil des Ausgleichselementes als Einsteckteil (32) ausgebildet ist, das in ein Aufnahmeteil an einem benachbarten Formteil einsteckbar ist.

8. Seitenzarge nach einem der vorhergehenden Ansprüche, **dadurch gekennzeichnet, dass** an den Formteilen (11, 12, 13, 15, 17) eine Nut (6) zum Einfügen eines Randes eines Bodens (2) des Schubkastens (1) ausgebildet ist.

9. Seitenzarge nach einem der vorhergehenden Ansprüche, **dadurch gekennzeichnet, dass** die Formteile (11, 12, 13, 15, 17) zumindest teilweise eine durch Waben oder Zellen gebildete hohle Stützstruktur (18) aufweisen.

10. Schubkasten mit mindestens einer Seitenzarge (4) nach einem der vorhergehenden Ansprüche.

11. Verfahren zur Herstellung einer Seitenzarge (4) eines Schubkastens (1), mit den folgenden Schritten:
- Zusammenstecken einer Vielzahl von Formteilen (11, 12, 13, 15, 17) zu einem länglichen Kern (10), wobei zumindest zwischen zwei Formteilen (12, 13) ein Ausgleichselement (14) vorgesehen ist;
- Aufbringen von Klebemittel zwischen einer Umhüllung (7, 8) und dem Kern (10)
- Ändern der Länge des Kerns durch Strecken oder Zusammendrücken des mindestens einen Ausgleichselementes (14), und
- Abbinden des Klebemittels zum Ankleben der Umhüllung (7, 8) an den in der Länge verstellten Kern (10).

## Claims

1. A side panel (4) for a drawer (1), which has means (5) for connection to a front panel on a front side and has means (9) for connection to a rear wall (3) on a rear side, wherein the side panel (4) has a one-part or multipart cladding (7, 8) and a plurality of interlocked molded parts (11, 12, 13, 15, 17), which form a core (10) for the cladding (7, 8), wherein a compensation element (14) is provided between at least two molded parts (12, 13), and the distance between the two molded parts (12, 13) is adjustable in the longitudinal direction of the side panel (4) by stretching or compressing the compensation element (14, 30), **characterized in that** the cladding (7, 8) is adhesively bonded to the core (10).

2. The side panel according to Claim 1, **characterized in that** the adjustment travel enabled by the compensation element (14, 30) is in a range between -4 mm to +4 mm, preferably -2 mm to +2 mm.

3. The side panel according to Claim 1 or 2, **characterized in that** the compensation element (14, 30) is integrally formed with at least one of the two molded parts (12, 13).

4. The side panel according to Claim 3, **characterized in that** the compensation element (14, 30) is integrally formed with both molded parts (12, 13).

5. The side panel according to any one of the preceding claims, **characterized in that** the compensation element (14, 30) comprises flexible elements having bendable webs, which connect the two molded parts (12, 13) to one another.

6. The side panel according to Claim 5, **characterized in that** the bendable webs are formed V-shaped, U-shaped, arched, curved, or meandering and are aligned in parallel or inclined to the longitudinal direction of the side panel.

7. The side panel according to any one of the preceding claims, **characterized in that** the compensation element is formed in two parts and one part of the compensation element is formed as an insertion part (32), which is insertable into a receptacle part on an adjacent molded part.

8. The side panel according to any one of the preceding claims, **characterized in that** a groove (6) for inserting an edge of a bottom panel (2) of the drawer (1) is formed on the molded parts (11, 12, 13, 15, 17).

9. The side panel according to any one of the preceding claims, **characterized in that** the molded parts (11, 12, 13, 15, 17) at least partially have a hollow supporting structure (18) formed by honeycombs or cells.

10. A drawer having at least one side panel (4) according to any one of the preceding claims.

11. A method for producing a side panel (4) of a drawer (1), having the following steps:
- putting together a plurality of molded parts (11, 12, 13, 15, 17) to form an oblong core (10), wherein a compensation element (14) is provided at least between two molded parts (12, 13);
- applying adhesive between a cladding (7, 8) and the core (10);
- changing the length of the core by stretching or compressing the at least one compensation element (14); and
- curing the adhesive to adhesively bond the cladding (7, 8) to the core (10), which is adjusted in length.

## Revendications

1. Châssis latéral (4) pour un tiroir (1), présentant sur une face avant des moyens (5) pour l'assemblage à un panneau de façade et sur une face arrière des moyens (9) pour l'assemblage à une paroi arrière (3), lequel châssis latéral (4) comporte une enveloppe (7, 8) en une ou plusieurs parties et un grand nombre de pièces mises en forme (11, 12, 13, 15, 17) emboîtées les unes dans les autres, qui forment un coeur (10) pour l'enveloppe (7, 8) un élément de compensation (14) étant prévu entre au moins deux pièces mises en forme (12, 13) et la distance entre les deux pièces mises en forme (12, 13) dans le sens de la longueur du châssis latéral (4) étant ajustable par l'étirement ou la compression de l'élément de compensation (14, 30), **caractérisé en ce que** l'enveloppe (7, 8) est collée au coeur (10).

2. Châssis latéral selon la revendication 1, **caractérisé en ce que** la distance d'ajustement rendue possible par l'élément de compensation (14, 30) se situe entre -4 mm et +4 mm, de préférence entre -2 mm et +2 mm.

3. Châssis latéral selon la revendication 1 ou 2, **caractérisé en ce que** l'élément de compensation (14, 30) est formé d'un seul tenant avec au moins une des deux pièces mises en forme (12, 13).

4. Châssis latéral selon la revendication 3, **caractérisé en ce que** l'élément de compensation (14, 30) est formé d'un seul tenant avec les deux pièces mises en forme (12, 13).

5. Châssis latéral selon l'une des revendications précédentes, **caractérisé en ce que** l'élément de compensation (14, 30) comprend des éléments flexibles avec des barrettes pliables, qui relient les deux pièces mises en forme (12, 13) l'une à l'autre.

6. Châssis latéral selon la revendication 5, **caractérisé en ce que** les barrettes pliables sont en forme de V, en forme de U, en arc de cercle, bombées ou de forme sinueuse et sont orientées parallèlement ou à l'oblique par rapport à la longueur du châssis latéral.

7. Châssis latéral selon l'une des revendications précédentes, **caractérisé en ce que** l'élément de compensation est formé en deux parties et une partie de l'élément de compensation est conformée comme un élément d'emboîtement (32) qui peut être emboîté dans une partie formant réceptacle d'une pièce mise en forme voisine.

8. Châssis latéral selon l'une des revendications précédentes, **caractérisé en ce qu'**une gorge (6) est formée sur les pièces mises en forme (11, 12, 13, 15, 17) en vue de l'insertion d'un bord d'un fond (2) du tiroir (1).

9. Châssis latéral selon l'une des revendications précédentes, **caractérisé en ce que** les pièces mises en forme (11, 12, 13, 15, 17) présentent au moins en partie une structure d'appui creuse (18) formée par des alvéoles ou des compartiments.

10. Tiroir muni d'au moins un châssis latéral (4) selon l'une des revendications précédentes.

11. Procédé pour la fabrication d'un châssis latéral (4) d'un tiroir (1), comportant les étapes suivantes :
- assemblage de plusieurs pièces mises en forme (11, 12, 13, 15, 17) pour former un coeur (10) allongé, un élément de compensation (14) étant prévu au moins entre deux pièces mises en forme (12, 13) ;
- application d'adhésif entre une enveloppe (7, 8) et le coeur (10) ;
- modification de la longueur du coeur par l'étirement ou la compression de l'au moins un élément de compensation (14) et
- prise de l'adhésif pour le collage de l'enveloppe (7, 8) sur le coeur (10) de longueur ajustée.
